# FASCICULE DE BREVET EUROPEEN

(11) **EP 1 064 610 B1**
(45) Date de publication et mention de la délivrance du brevet: **03.12.2003**
(21) Numéro de dépôt: 99909031.9
(22) Date de dépôt: 17.03.1999
(51) Int. Cl.: G06F 17/60, G06K 7/10, G07G 1/00, G07F 7/08

(54) **PROCEDE ET DISPOSITIF POUR LE PAIEMENT AUTOMATIQUE D'AU MOINS UN ARTICLE PRIS PAR UN CONSOMMATEUR DANS UN RESTAURANT SELF-SERVICE**
VERFAHREN UND ANORDNUNG ZUR AUTOMATISCHEN BEZAHLUNG VON MINDESTENS EINEM GEGENSTAND DURCH EINEM KUNDEN IN EINEM SELBSTBEDIENUNGSRESTAURANT
METHOD AND DEVICE FOR AUTOMATIC PAYMENT OF AT LEAST ONE ARTICLE PICKED BY A CONSUMER IN A SELF-SERVICE RESTAURANT

(30) Priorité: 18.03.1998 FR 9803407
(43) Date de publication de la demande: 03.01.2001
(73) Titulaire: Ordicam Recherche et Développement, 78120 Rambouillet (FR)
(72) Inventeur: MICHOT, Gérard, F-78720 Dampierre (FR)
(74) Mandataire: de Saint-Palais, Arnaud Marie
(86) Numéro de dépôt international: FR9900616
(87) Numéro de publication internationale: WO99048034

(56) Documents cités:
- EP-A- 0 789 253
- WO-A-97/00501
- GB-A- 1 557 196
- PATENT ABSTRACTS OF JAPAN vol. 17, no. 189 (P-1521), 13 avril 1993 & JP 04 340186 A (ANRITSU CORP), 26 novembre 1992
- PATENT ABSTRACTS OF JAPAN vol. 96, no. 11, 29 novembre 1996 & JP 08 180099 A (TEC CORP), 12 juillet 1996
- PATENT ABSTRACTS OF JAPAN vol. 95, no. 10, 30 novembre 1995 & JP 07 182567 A (FUJI ELECTRIC CO LTD), 21 juillet 1995

## Description

La présente invention concerne un procédé et un dispositif pour la détermination du prix d'un ensemble d'articles en libre service dans un restaurant.

Elle s'applique notamment, mais non exclusivement, aux restaurants de collectivités dits "self service" qui offrent aux consommateurs un large choix de plats et boissons. Les restaurants de ce type emploient une personne chargée de calculer le prix à payer par chaque consommateur, correspondant au montant total des articles que celui-ci a choisi et disposé sur un plateau.

Or, la saisie du prix de chaque article disposé sur un plateau implique que la personne à la caisse connaisse ou dispose d'une liste donnant tous les prix des articles disponibles. Une telle saisie est donc longue et fastidieuse, et entraîne des files d'attentes qui, en période d'affluence, peuvent être importantes, voire dissuasives pour les consommateurs. Par ailleurs, comme cette saisie est faite manuellement, il est difficile d'éviter les erreurs.

Pour tenter d'éviter ces inconvénients, on a déjà proposé, notamment par le Patent Abstract of Japan Vol 17 n° 189 (p. 1521), 13 Avril 1993 & JP 04 3401186 (ANRITSU CORP.) 26 novembre 1992, un dispositif faisant intervenir pour chaque consommateur une carte de prépaiement que l'on insère dans un lecteur associé à chaque distributeur de produits. Ce dispositif présente l'inconvénient de necessiter un nombre important de lecteurs et d'opérations de lecture.

Par le Patent Abstract of Japan vol. 96, n°11, 29 novembre 1996 & JP 08 180099 A (TEC CORP), 12 juillet 1996, on a également proposé d'utiliser pour l'identification des consommateurs et des produits des étiquettes résonnantes ("resonant tags").

La présente invention a pour but de supprimer les inconvénients précédemment évoqués, en en particulier d'automatiser la saisie du prix de chaque article, tout en offrant une grande sécurité vis-à-vis des risques de fraude.

A cet effet, elle propose un procédé pour le paiement automatique d'au moins un article pris par un consommateur dans un poste de distribution d'articles d'un restaurant self-service et disposés dans un plateau par un consommateur.

Selon l'invention, ce procédé est caractérisé en ce qu'il comprend :
- l'association à chaque article d'un support d'identification comprenant un module transpondeur comprenant des moyens de mémorisation d'un code d'identification,
- l'attribution à chaque consommateur d'un support d'identification comprenant un module transpondeur comportant des moyens de mémorisation d'un code d'identification du consommateur,
- la mise en place par le consommateur, sur le plateau d'un support d'identification dudit consommateur,
- la disposition dudit plateau en un emplacement prédéterminé dudit poste dans lequel un dispositif de lecture exécute une séquence d'interrogation par échange de messages avec les modules transpondeurs se trouvant sur le plateau de manière à lire le code d'identification de ces modules transpondeurs, le dispositif de lecture étant reliés à un calculateur couplé à une base de données associant à chaque code d'identification d'article, un libéllé de chaque article en correspondance avec un prix, cette base de données contenant en outre la liste des consommateurs habilités, leur code d'identification inscrit sur leur carte et un compte sur lequel le consommateur peut effectuer des versements pour l'alimenter,
- la détection des articles pris et posés sur le plateau avec identification de chaque article et détermination de sa valeur,
- la lecture par le dispositif de lecteur du support d'identification du consommateur puis l'accès par le calculateur à la base de données pour déterminer le solde du compte associé au consommateur identifié et le calcul du solde restant qui correspond à la différence entre le solde du compte lu dans la base de données et le montant total du prix des articles se trouvant sur le plateau; avec ensuite mise à jour de la base de données avec la valeur du solde restant ainsi calculé,
- la mise en oeuvre par le dispositif de lecture d'une procédure permettant d'éviter que deux modules transpondeurs présents sur le plateau émettent en même temps leurs informations d'identification, cette procédure comprenant l'émission, par le dispositif de lecture, d'un code de sélection correspondant à une partie du code d'identification des modules transpondeurs à lire, la réception de ce code de sélection par chaque module, situé sur le plateau (1), la comparaison du code de sélection reçu avec la partie correspondante du code d'identification stocké par le module et si la comparaison révèle une concordance, la transmission par le module de ses informations d'identification avec un retard déterminé en fonction de la partie non reçue de son code d'identification.

Grâce à l'invention, le paiement par chaque consommateur des articles choisis est effectué automatiquement, sans risque d'erreur de saisie. En outre, ce paiement est effectué au fur et à mesure que le consommateur se sert, si bien que l'on peut ainsi détecter, dès que le solde du compte d'un consommateur devient inférieur à une certaine limite prédéterminée.

Avantageusement, les articles distribués comprennent des produits disposés dans des récipients réutilisables, que les consommateurs peuvent prendre et placer sur un plateau, ces récipients intégrant un module transpondeur du même type que les modules transpondeurs équipant les supports d'identification des consommateurs, ce module transpondeur comprenant des moyens de mémorisation d'un code d'identification d'article. De cette manière, il n'est pas possible de séparer le module transpondeur du récipient.

Les récipients jetables, par exemple les bouteilles, peuvent être fixés de manière inviolable sur un socle intégrant un module transpondeur d'identification.

Selon une particularité de l'invention, les modules transpondeurs associés aux articles mémorisent également le prix de l'article, ce qui permet de déterminer le prix de chaque article par une simple lecture du module transpondeur associé.

Selon une autre particularité de l'invention, les moyens de mémorisation de chaque module transpondeur associé à un article sont accessibles à la fois en lecture et en écriture de manière à permettre la mise à jour du prix de l'article stocké par le module.

Avantageusement, les cartes d'identification des consommateurs sont aussi accessibles en lecture et en écriture et mémorisent la valeur d'un solde.

Un mode de réalisation du dispositif selon l'invention sera décrit ci-après, à titre d'exemple non limitatif, avec référence aux dessins annexés dans lesquels :
La figure 1 est une représentation schématique permettant d'illustrer le principe du procédé selon l'invention ;
La figure 2 représente schématiquement un module transpondeur ;
La figure 3 montre schématiquement une application préférée du procédé selon l'invention.

La figure 1 représente un plateau 1 sur lequel sont disposés les articles choisis par un consommateur, à savoir dans le cas d'un restaurant des assiettes 2 et autres récipients 3.
Selon l'invention, un module transpondeur, de type puce électronique sans contact, est associé à chaque article, soit par fixation, par exemple collage, soit par incorporation dans la matière au moment de sa fabrication.

Chaque module transpondeur comporte des moyens de mémorisation dans lesquels un code d'identification de l'article correspondant est préenregistré.
Il peut être intégré dans la matière qui constitue les assiettes ou être collé au dos de celles-ci. Il peut également être intégré dans des socles fixés de manière inviolable aux récipients jetables, tels que les bouteilles. Après consommation, les assiettes sont nettoyées pour être à nouveau utilisées, tandis que les socles sont séparés des récipients jetables et fixés sur un nouveau récipient. De cette manière, les modules transpondeurs sont réutilisables.

Pour la détermination du montant total des articles 2, 3, le plateau est disposé au-dessus d'un dispositif de lecture 4 qui exécute une séquence d'interrogation par échange de messages avec les modules transpondeurs se trouvant sur le plateau 1. A cet effet, le dispositif de lecture 4 présente une portée limitée pour ne pas atteindre les modules transpondeurs pouvant se trouver en dehors du plateau 1 placé au-dessus.

Les modules transpondeurs se trouvant sur le plateau transmettent en réponse les informations d'identification des différents articles auxquels ils sont associés.

Le dispositif de lecture 4 met en oeuvre une procédure d'interrogation des puces situées à sa portée, de manière à éviter les collisions qui se produisent lorsque plusieurs modules transpondeurs émettent en même temps leur code d'identification.

Cette procédure consiste pour le dispositif de lecture 4 à émettre un code de sélection correspondant à une première partie de code d'identification des puces. Les modules qui reçoivent ce code de sélection, le comparent à la partie correspondante de leur code d'identification, et s'il y a concordance, ils émettent leur code d'identification complet avec un retard qui est déterminé en fonction de l'autre partie de leur code d'identification. Si tous les modules ont un code d'identification respectif unique, tout risque de collision est ainsi évité.
Pour sélectionner tous les modules pouvant se trouver sur le plateau 1, le dispositif de lecture 4 émet ainsi successivement toutes les premières parties possibles de code d'identification de modules transpondeurs.

Pour éviter les collisions, on peut de plus prévoir de diviser la surface occupée par un plateau au dessus du dispositif de lecture 4, en plusieurs zones de détection, par exemple six, chaque zone étant associée à un élément de détection du dispositif de lecture, qui n'est sensible qu'aux modules transpondeurs situés dans la zone correspondante. Si les dimensions des zones correspondent sensiblement à celles du plus petit article pouvant être disposé par un consommateur sur un plateau, on est assuré que deux modules ne peuvent pas se trouver simultanément dans la même zone de détection du même élément de détection.

Chaque module transpondeur se trouvant sur le plateau 1 renvoie vers le dispositif de lecture 4 un code d'identification. La liste des codes d'identification ainsi lus par le dispositif de lecture 4 est transmise vers un calculateur 5 qui interroge une base de données 8 établissant la correspondance entre chaque code d'identification et le prix de l'article correspondant. Le calculateur détermine ainsi le prix correspondant à chaque code d'identification reçu, et en effectue la somme.
Le calculateur 5 est relié à une imprimante 7 pour imprimer les valeurs des articles, ainsi déterminés et le montant total.
Le calculateur 5 peut être connecté à un écran de visualisation 6 qui affiche les valeurs des articles identifiés sur le plateau et la somme de ces valeurs.

Avantageusement, la base de données 8 associe à chaque code d'identification un libellé de chaque article, les libellés étant imprimés et affichés sur l'écran 6 en correspondance avec les prix.

Chaque consommateur est muni d'une carte d'identification incorporant un module transpondeur dans lequel sont enregistrées des informations d'identification du consommateur. La base de données 8 contient alors également la liste des personnes habilitées, leur code d'identification inscrit sur leur carte et un compte sur lequel la personne associée peut effectuer des versements pour l'alimenter.
En arrivant à la caisse, le consommateur dépose sur le plateau sa carte qui est lue par le dispositif de lecture 4, en même temps que les modules transpondeurs associés aux articles se trouvant sur le plateau.
Lorsqu'il reçoit un code d'identification de personne, le calculateur 5 accède à la base de données 8 pour déterminer le solde du compte associé à la personne ainsi identifiée, et calcule le solde restant qui correspond à la différence entre le solde du compte lu dans la base de données et le montant total des prix des articles se trouvant sur le plateau. Le calculateur 5 effectue ensuite la mise à jour de la base de données 8 avec la valeur du solde restant ainsi calculée.

De cette manière, le paiement des articles figurant sur un plateau est entièrement automatique.

Si le solde restant est insuffisant, l'opérateur peut demander au consommateur d'effectuer un versement. Dans ce cas, le montant versé est introduit au moyen d'un clavier 9, et le calculateur 5 met à jour la base de données avec la valeur du nouveau solde calculée en fonction du montant versé.

Selon une variante de l'invention, les modules transpondeurs associés aux articles 2, 3 sont accessibles en lecture et en écriture, de manière à pouvoir modifier les informations stockées par les moyens d'identification. Ainsi, ces informations peuvent comprendre en outre le prix de l'article associé, qui peut de ce fait être mis à jour par exemple lorsque le module transpondeur est associé à un autre article. Dans ce cas, la table de correspondance entre les codes d'identification et le prix des articles n'est plus nécessaire, le dispositif de lecture renvoyant vers le calculateur 5 toutes les informations lues, c'est-à-dire les codes d'identification et les prix correspondants.

Avantageusement, les modules transpondeurs incorporés dans les cartes d'identification des personnes sont accessibles en lecture et en écriture et mémorisent un solde de compte qui est mis à jour à chaque paiement en fonction du montant total des prix des articles se trouvant sur le même plateau. Le dispositif de lecture 4 comprend alors des moyens pour inscrire des informations dans les modules transpondeurs.
Lorsque le solde inscrit dans le module transpondeur de la carte est inférieur à un certain seuil, le calculateur 5 avertit la personne porteuse de la carte d'identification que le montant de ce solde est insuffisant et qu'elle doit effectuer un versement d'argent pour augmenter ce montant.

A cet effet, l'opérateur introduit au moyen du clavier 9 le montant versé qui est ajouté à la valeur du solde lu par le dispositif de lecture 4, le nouveau montant étant transmis au module transpondeur de la carte d'identification.

La figure 2 représente une puce transpondeur susceptible d'être utilisée dans cette application. Sur cette figure, la puce transpondeur 30 comprend un module mémoire 34 et un module de transmission 32, le module de transmission étant relié par des moyens de connexion 35 à une antenne 33. L'ensemble des modules mémoire et de transmission peut être fixé sur un support 31 très mince.
Par ailleurs, dans le cas de puces sans contact à induction, l'antenne 33 de transmission se présente sous la forme d'une bobine qui permet au dispositif de lecture et/ou d'écriture 7 d'alimenter en énergie par induction la puce 30, le champ magnétique appliqué à la bobine étant modulé pour effectuer la transmission des informations.

Dans la description qui précède, le montant à payer est déterminé une fois que tous les articles choisis par le consommateur ont été disposés à plat sur un plateau.
On peut prévoir également que le compte du consommateur identifié par la carte d'identification disposée sur son plateau, est mis à jour au fur et à mesure que le consommateur se sert aux différents postes qui sont mis à sa disposition.

Ainsi, la figure 3 représente un système mettant en oeuvre le procédé selon l'invention, appliqué à un restaurant self-service comportant plusieurs postes de distribution de plats, boissons et autres produits. Ce système comprend un poste central du type représenté sur la figure 1, comprenant le calculateur 5, connecté au clavier 9, à l'écran 6, l'imprimante 7, et à la base de données 6. Dans ce système, le calculateur du poste central est raccordé, soit par des liaisons filaires, soit par une liaison radio, par exemple bidirectionnelle à 433 MHz, à plusieurs postes de distribution de produits comportant chacun un lecteur 41 à 45 de modules transpondeurs, un écran d'affichage 61 à 65 et un emplacement 21 à 25 de plateau de consommateur, associé à au moins une tête de lecture de modules transpondeurs disposés sur le plateau, et en particulier du module transpondeur intégré à la carte du consommateur, et disposée sur le plateau..

Ainsi, les consommateurs sont identifiés par le système à chaque fois qu'ils déposent leur plateau avec leur carte d'identification sur un emplacement de plateau 21 à 24 et qu'un plat est pris par le consommateur au poste correspondant. Cette action déclenche l'émission par le lecteur 41 à 44 à destination du calculateur 5 d'un message d'achat contenant le code d'identification mémorisé par le module transpondeur de la carte d'identification, un code d'identification du plat choisi par le consommateur, et un code d'identification du poste.
Lorsque le calculateur 5 reçoit un tel message, il interroge la base de données 8 pour rechercher le solde du compte du consommateur ainsi identifié et éventuellement le prix du plat choisi, et calcule le nouveau solde du compte du consommateur après déduction du prix du plat choisi. Si le compte du consommateur est suffisamment approvisionné, le calculateur 5 transmet en retour vers le lecteur 41 à 44 émetteur le prix du plat choisi par le consommateur, et le nouveau solde du compte du consommateur. Le lecteur 41 à 44 affiche alors sur son afficheur 61 à 64 les valeurs reçues.

Si au contraire le compte du consommateur est insuffisamment approvisionné, le calculateur 5 envoie au lecteur 41 à 44 un message signalant que le solde du compte du consommateur est insuffisant. On peut prévoir un signal visuel tel que l'allumage d'un voyant 81 à 84 à proximité du poste, de manière à permettre à une hôtesse de repérer plus facilement le poste où s'est produit une l'anomalie.

Le poste comprenant le lecteur 41 est conçu pour servir des plats pré-portionnés, les récipients présentés aux consommateurs étant remplis en cuisine dans des récipients intégrant un module transpondeur, tel que décrit précédemment en référence à la figure 1. Lorsqu'un consommateur a placé son plateau sur l'emplacement 21, se sert et pose un récipient sur son plateau, le lecteur 41 lit les codes d'identification du consommateur et du récipient et transmet au calculateur 5 un message d'achat contenant les codes lus. La lecture des codes d'identification sur le plateau à l'emplacement 21 est déclenchée par un capteur, tel qu'un capteur à infrarouges ou une caméra 71 qui, par analyse d'image, détecte le passage d'un bras de consommateur pour prendre un récipient. Lors de cette détection, le lecteur 41 se place en état d'attente jusqu'à ce qu'il détecte la présence d'un récipient sur le plateau à l'emplacement 21.
Si le consommateur change de plat, après l'avoir posé sur son plateau, ou si le plateau est retiré de l'emplacement 21 pendant que le lecteur 41 est en état d'attente, celui-ci signale également une anomalie par l'allumage du voyant 81.

Les codes d'identification des récipients sont enregistrés dans la base de données 8, au moment de leur remplissage en association avec une valeur. A cet effet, l'employé chargé de préparer les plats, dispose de récipients dans lesquels sont intégrés des modules transpondeurs, par exemple sans contact et en lecture seule. Il dispose également d'un lecteur, tel que 41 à 45, et d'un clavier de commande comprenant des touches correspondant chacune à une valeur de plat, une touche de validation et une touche d'annulation. A chaque fois que l'employé introduit une valeur et valide, le lecteur lit le code d'identification du récipient et transmet ce code, en association avec la valeur introduite, au calculateur 5.

Le système comprend en outre un poste de distribution de plats chauds comportant un emplacement 24 de lecture associé à un lecteur 44 de modules transpondeurs situés à l'emplacement 24. Le lecteur 44 est connecté à plusieurs boutons de commande 75, chacun correspondant à un type de plat chaud. Le cuisinier qui effectue le service remplit une assiette conformément à la demande du consommateur qui a déposé son plateau sur l'emplacement 24, presse le bouton 75 correspondant au type de plat chaud servi, ce qui déclenche l'affichage sur l'afficheur 64 par le lecteur 44 du prix du plat chaud servi, la lecture du code d'identification du consommateur dont la carte d'identification est située sur le plateau à l'emplacement 24, et la transmission vers le calculateur 5 d'un message d'achat contenant non pas un code d'identification de produit, mais le prix du produit sélectionné au moyen des boutons 75.

Le système comprend un poste de distribution de produits pré-conditionnés, tels que des boissons ou analogue, comportant des glissières dont l'espacement correspond à la largeur des récipients (bouteilles ou autre), et également un emplacement 23 de lecture de la carte d'identification d'un consommateur disposée sur un plateau. Ces glissières sont associées à des capteurs 74 de présence de récipients, par exemple des capteurs capacitifs, capables de détecter le retrait d'un récipient dans une glissière. Lorsqu'un capteur détecte le retrait d'un récipient, le lecteur 43 envoie vers le calculateur 5 un message d'achat contenant le code d'identification de consommateur lu à l'emplacement de lecture 23 et le code d'identification du type de boisson correspondant à la glissière où se trouve le capteur ayant effectué la détection. Le lecteur 43 affiche ensuite sur l'afficheur 63 le prix de la boisson retirée par le consommateur, ainsi que le solde du compte du consommateur, qui sont transmis en réponse par le calculateur 5.
Si une boisson est retirée du poste sans identification de consommateur, le lecteur 43 signale une anomalie par l'allumage du voyant 83.

Le système comprend en outre un poste de distribution de produits en vrac, comportant également un emplacement de lecture 22 de la carte d'identification d'un consommateur disposée sur un plateau. Ce poste comprend en outre un ou plusieurs dispositifs de pesée 72a, 72b, 72c connectés au lecteur 42, et sur chacun desquels est disposé un récipient contenant un produit distribué en vrac. Le consommateur peut ainsi, après avoir posé son plateau à l'emplacement de lecture 22, remplir un récipient vide qui est mis à sa disposition. Le lecteur 42 calcule les quantités de produits retirés, détectées par chaque dispositif de pesée, par déduction du poids restant par rapport au poids initial. Il calcule ensuite le montant total des quantités de produits pris par le consommateur, en appliquant un coefficient de valeur par unité de poids déterminé en fonction du dispositif de pesée ayant détecté une variation de poids. La valeur totale des produits retirés est affichée sur l'afficheur 62, et transmise au calculateur 5 dans un message d'achat en association avec le code d'identification du consommateur lu à l'emplacement 22.

Si, en l'absence d'identification d'un consommateur, les poids mesurés par les dispositifs de pesée 72a, 72b, 72c varient, le lecteur 42 signale une anomalie par l'allumage du voyant 82.

Pour permettre le rechargement des comptes des consommateurs, le système comprend un poste de paiement, comprenant un emplacement 25 de plateau associé à un lecteur 45 de module transpondeur, connecté à un lecteur 55 de carte bancaire, par exemple de type carte à puce, un clavier 95, une imprimante 77, et un écran d'affichage 65 qui peut être tactile en remplacement du clavier 95.

Pour recharger son compte, un consommateur doit poser sur l'emplacement 25 son plateau sur lequel est placé sa carte d'identification. Lorsque le lecteur 45 lit le code d'identification mémorisé par un module transpondeur, il transmet au calculateur central 5, ce code associé à l'identification du poste. Le calculateur lui répond en envoyant le nom du consommateur correspondant au code d'identification, et le solde du compte du consommateur ainsi identifié. Le lecteur 45 affiche ces informations sur l'écran 65, et offre au consommateur le choix d'imprimer ce solde ou de recharger son compte. Dans le premier cas, l'imprimante 77 délivre un ticket sur lequel est imprimé ce solde.
Si le consommateur décide de recharger son compte, il doit introduire une carte bancaire dans le lecteur 55, et les opérations se déroulent de la même manière qu'un retrait de billets de banque dans un distributeur classique de billets. La somme indiquée par le consommateur est transmise au calculateur 5, en association avec le code d'identification du consommateur, qui met à jour le solde du compte du consommateur dans la base de données 8.

Les anomalies peuvent être traitées par une hôtesse qui est muni d'un petit terminal portable 51 connecté par radio au calculateur central 5, de manière à recevoir en temps réel toutes les anomalies détectées par le système pendant le service. Lorsqu'il reçoit du calculateur central 5 un message d'anomalie, ce terminal déclenche une alarme sonore et affiche les informations contenues dans le message d'anomalie reçu. Ces informations peuvent comporter :
- le type d'anomalie détectée, par exemple "solde insuffisant", ou "consommateur non identifié",
- le poste où s'est produite l'anomalie, et
- éventuellement, le numéro et/ou le nom du consommateur concerné par l'anomalie.

## Revendications

1. Procédé pour le paiement automatique d'au moins un article pris par un consommateur dans un poste de distribution d'articles d'un restaurant self-service et disposé dans un plateau par un consommateur,
**caractérisé en ce qu'**il comprend :
- l'association à chaque article d'un support d'identification comprenant un module transpondeur comprenant des moyens de mémorisation d'un code d'identification,
- l'attribution à chaque consommateur d'un support d'identification comprenant un module transpondeur (30) comportant des moyens de mémorisation (34) d'un code d'identification du consommateur,
la mise en place par le consommateur, sur le plateau (1) d'un support d'identification dudit consommateur,
la disposition dudit plateau (1) en un emplacement prédéterminé (21 à 24) dudit poste dans lequel un dispositif de lecture (4) exécute une séquence d'interrogation par échange de messages avec les modules transpondeurs (30) se trouvant sur le plateau (1) de manière à lire le code d'identification de ces modules transpondeurs, le dispositif de lecture (4) étant relié à un calculateur (5) couplé à une base de données (8) associant à chaque code d'identification d'article, un libellé de chaque article (2, 3) en correspondance avec un prix, cette base de données contenant en outre la liste des consommateurs habilités, leur code d'identification inscrit sur leur carte et un compte sur lequel le consommateur peut effectuer des versements pour l'alimenter,
- la détection des articles (2, 3) pris et posés sur le plateau (1) avec identification de chaque article et détermination de sa valeur,
- la lecture par le dispositif de lecture (4) du support d'identification du consommateur puis l'accès par le calculateur (5) à la base de données (8) pour déterminer le solde du compte associé au consommateur identifié et le calcul du solde restant qui correspond à la différence entre le solde du compte lu dans la base de données (8) et le montant total du prix des articles (2, 3) se trouvant sur le plateau (1); avec ensuite mise à jour de la base de données (8) avec la valeur du solde restant ainsi calculé,
- la mise en oeuvre par le dispositif de lecture (4) d'une procédure permettant d'éviter que deux modules transpondeurs présents sur le plateau émettent en même temps, leurs informations d'identification, cette procédure comprenant l'émission, par le dispositif de lecture, d'un code de sélection correspondant à une partie du code d'identification des modules transpondeurs à lire, la réception de ce code de sélection par chaque module (30), situé sur le plateau (1), la comparaison du code de sélection reçu avec la partie correspondante du code d'identification stocké par le module et si la comparaison révèle une concordance, la transmission par le module de ses informations d'identification avec un retard déterminé en fonction de la partie non reçue de son code d'identification.

2. Procédé selon la revendication 1,
**caractérisé en ce que** les articles distribués comprennent des produits disposés dans des récipients réutilisables (2), que les consommateurs peuvent prendre et placer sur un plateau, ces récipients intégrant un module transpondeur (30) du même type que les modules transpondeurs équipant les supports d'identification des consommateurs, ce module transpondeur comprenant des moyens de mémorisation (34) d'un code d'identification d'article.

3. Procédé selon l'une des revendications précédentes,
**caractérisé en ce que** les articles distribués comprennent des produits en vrac disposés dans des récipients posés sur un dispositif de pesée (72a, 72b, 72c) respectif, le procédé comprenant en outre la détermination de la valeur des produits pris par le consommateur en fonction de la variation de poids mesurée par chaque dispositif de pesée, et du dispositif de pesée ayant détecté cette variation de poids.

4. Procédé selon l'une des revendications précédentes,
**caractérisé en ce que** les articles distribués comprennent des articles pré-conditionnés répartis par type dans des logements, chaque logement étant associé à des moyens de détection (74) capables de détecter la prise d'un article par un consommateur, le procédé comprenant la détermination de la valeur de l'article pris en fonction des moyens de détection ayant détectés le retrait de l'article de son logement.

5. Procédé l'une des revendications précédentes,
**caractérisé en ce qu'**il comprend le signalement d'une anomalie à la suite de la détection de la prise d'un article, sans détection de la présence d'un support d'identification de consommateur en un emplacement prédéterminé.

6. Procédé l'une des revendications précédentes,
**caractérisé en ce qu'**il comprend le signalement d'une anomalie lorsque le solde d'un consommateur passe à une valeur inférieure à un seuil prédéterminé, au moment du calcul d'un nouveau solde.

7. Procédé l'une des revendications précédentes,
**caractérisé en ce que** des modules transpondeurs (30) d'identification sont intégrés dans la matière constituant les articles au moment de la fabrication de ces derniers.

8. Procédé selon l'une des revendications précédentes,
**caractérisé en ce que** les modules transpondeurs (30) des cartes d'identification des consommateurs sont accessibles en lecture et en écriture et mémorisent la valeur d'un solde, le procédé comprenant en outre la mise à jour de ce solde à chaque lecture du module transpondeur d'une carte d'identification.

9. Procédé selon l'une des revendications précédentes,
**caractérisé en ce que** les modules transpondeurs (30) associés aux articles (2, 3) mémorisent également le prix de l'article, le procédé comprenant en outre la lecture des prix des articles stockés dans les modules transpondeurs.

10. Procédé selon l'une des revendications précédentes,
**caractérisé en ce que** les moyens de mémorisation (34) de chaque module transpondeur (30) associé à un article sont accessibles à la fois en lecture et en écriture.

11. Procédé selon l'une des revendications précédentes,
**caractérisé en ce** chaque boisson (3) est montée sur un socle (5) associé à un module transpondeur (3)

## Patentansprüche

1. Verfahren zur automatischen Bezahlung mindestens eines Artikels, der von einem Verbraucher an einer Artikelverteilungsstelle eines Selbstbedienungsrestaurants genommen und von einem Verbraucher auf einem Tablett angeordnet worden ist, **gekennzeichnet durch** folgendes:
- Zuordnung eines Identifikationsträgers mit einem Transpondermodul mit Mitteln zum Speichern eines Identifikationscodes zu jedem Artikel,
- Zuweisung eines Identifikationsträgers mit einem Transpondermodul (30) mit Mitteln zum Speichern (34) eines Identifikationscodes des Verbrauchers zu jedem Verbraucher,
Auflegen eines Identifikationsträgers des Verbrauchers auf das Tablett (1) **durch** den Verbraucher,
Anordnung des Tabletts (1) an einem vorbestimmten Platz (21 bis 24) der Stelle, an der eine Lesevorrichtung (4) eine Abfragefolge **durch** Nachrichtenaustausch mit den Transpondermodulen (30) durchführt, die sich auf dem Tablett (1) befinden, um den Identifikationscode dieser Transpondermodule zu lesen, wobei die Lesevorrichtung (4) mit einem Rechner (5) verbunden ist, der an eine Datenbank (8) angekoppelt ist, die jedem Artikelidentifikationscode einen Wortlaut jedes Artikels (2, 3) entsprechend einem Preis zuordnet, wobei diese Datenbank außerdem die Liste berechtigter Verbraucher, ihren auf ihrer Karte aufgezeichneten Identifikationscode und einen Betrag enthält, mit dem der Verbraucher die Zahlungen für seine Mahlzeit tätigen kann,
- Erkennung der Artikel (2, 3), die genommen und auf das Tablett (1) gelegt wurden, mit Kennzeichnung jedes Artikels und Bestimmung seines Werts,
- Lesen **durch** die Lesevorrichtung (4) des Identifikationsträgers des Verbrauchers mit nachfolgendem Zugriff des Rechners (5) auf die Datenbank (8) zum Bestimmen des dem identifizierten Verbraucher zugeordneten Betragssaldos und Berechnung des übrigen Saldos, das dem Unterschied zwischen dem in der Datenbank (8) gelesenen Betragssaldo und dem Gesamtpreis der Artikel (2, 3) entspricht, die sich auf dem Tablett (1) befinden, mit nachfolgender Aktualisierung der Datenbank (8) mit dem Wert des so berechneten übrigen Saldos,
- Ausführen eines Verfahrens **durch** die Lesevorrichtung (4), mit dem vermieden werden kann, daß zwei auf dem Tablett vorliegende Transpondermodule zur gleichen Zeit ihre Identifikationsinformationen abgeben, wobei dieses Verfahren die Abgabe eines Auswahlcodes **durch** die Lesevorrichtung, der einem Teil des Identifikationscodes der zu lesenden Transpondermodule entspricht, den Empfang dieses Auswahlcodes von jedem auf dem Tablett (1) befindlichen Modul (30), den Vergleich des empfangenen Auswahlcodes mit dem entsprechenden Teil des vom Modul gespeicherten Identifikationscodes und, wenn der Vergleich eine Übereinstimmung offenbart, die Übertragung vom Modul seiner Identifikationsinformationen mit einer Verzögerung, die als Funktion des nicht empfangenen Teils seines Identifikationscodes bestimmt wird, umfaßt.

2. Verfahren nach Anspruch 1, **dadurch gekennzeichnet, daß** die verteilten Artikel Produkte umfassen, die in wiederverwendbaren Behältern (2) angeordnet sind, die die Verbraucher nehmen und auf ein Tablett legen können, wobei diese Behälter ein Transpondermodul (30) desselben Typs wie die Transpondermodule enthalten, mit denen die Identifikationsträger der Verbraucher ausgerüstet sind, wobei dieses Transpondermodul Speichermittel (34) für einen Artikelidentifikationscode umfassen.

3. Verfahren nach einem der vorhergehenden Ansprüche, **dadurch gekennzeichnet, daß** die verteilten Artikel lose Produkte umfassen, die in auf einer jeweiligen Wiegevorrichtung (72a, 72b, 72c) sitzenden Behältern angeordnet sind, wobei das Verfahren außerdem die Bestimmung des Wertes der vom Verbraucher genommenen Produkte als Funktion der durch jede Wiegevorrichtung gemessenen Gewichtsänderung und als Funktion der diese Gewichtsänderung erfassenden. Wiegevorrichtung umfaßt.

4. Verfahren nach einem der vorhergehenden Ansprüche, **dadurch gekennzeichnet, daß** die verteilten Artikel vorbehandelte Artikel umfassen, die je nach Art in Aufnahmeplätze verteilt sind, wobei jeder Aufnahmeplatz Erkennungsmitteln (74) zugeordnet ist, die in der Lage sind, die Entnahme eines Artikels durch einen Verbraucher zu erkennen, wobei das Verfahren die Bestimmung des Wertes des entnommenen Artikels als Funktion der die Entnahme des Artikels aus seinem Aufnahmeplatz erkennenden Erkennungsmittel umfaßt.

5. Verfahren nach einem der vorhergehenden Ansprüche, **dadurch gekennzeichnet, daß** es die Signalisierung einer Anomalie umfaßt, wenn nach der Erkennung der Entnahme eines Artikels das Vorhandensein eines Verbraucheridentifikationsträgers an einem vorbestimmten Platz nicht erkannt wird.

6. Verfahren nach einem der vorhergehenden Ansprüche, **dadurch gekennzeichnet, daß** es die Signalisierung einer Anomalie umfaßt, wenn der Saldo eines Verbrauchers einen einen vorbestimmten Schwellwert unterschreitenden Wert im Moment der Berechnung eines neuen Saldos erreicht.

7. Verfahren nach einem der vorhergehenden Ansprüche, **dadurch gekennzeichnet, daß** die Identifikations-Transpondermodule (30) in das die Artikel bildende Material bei der Herstellung dieser letzteren integriert werden.

8. Verfahren nach einem der vorhergehenden Ansprüche, **dadurch gekennzeichnet, daß** die Transpondermodule (30) der Identifikationskarten der Verbraucher zum Ablesen und Beschreiben zugänglich sind und den Wert eines Saldos speichern, wobei das Verfahren außerdem die Aktualisierung dieses Saldos mit jedem Lesen des Transpondermoduls einer Identifikationskarte umfaßt.

9. Verfahren nach einem der vorhergehenden Ansprüche, **dadurch gekennzeichnet, daß** die den Artikeln (2, 3) zugeordneten Transpondermodule (30) auch den Preis des Artikels speichern, wobei das Verfahren außerdem das Lesen der in den Transpondermodulen gespeicherten Artikelpreise umfaßt.

10. Verfahren nach einem der vorhergehenden Ansprüche, **dadurch gekennzeichnet, daß** die Speichermittel (34) jedes einem Artikel zugeordneten Transpondermoduls (30) zum Ablesen sowie Beschreiben zugänglich sind.

11. Verfahren nach einem der vorhergehenden Ansprüche, **dadurch gekennzeichnet, daß** jedes Getränk (3) auf einem einem Transpondermodul (30) zugeordneten Sockel (5) aufgebracht ist.

## Claims

1. Method for automatically paying at least one article picked up by a consumer in an article distribution station of a self-service restaurant and placed in a plate by a consumer, **characterised in that** it includes:
- the association of each article with an identification support including a transponder module including means for storing an identification code,
- the allocation to each consumer of an identification support including a transponder module (30) comprising means (34) for storing an identification code of the consumer,
the placing by the consumer on the plate (1) an identification support of said consumer,
the placing of said plate (1) at a predetermined location (21 to 24) of said station in which a reading device (4) executes an interrogation sequence via the exchange of messages with the transponder modules (30) located on the plate (1) so as to read the identification code of these transponder modules, the reading device (4) being connected to a computer (5) coupled to a data base (8) associating with each article identification code a wording of each article (2, 3) to correspond with a particular price, this data base further containing the list of authorised consumers, their identification code entered on their card and an account on which the consumer is able to pay to build up the account,
- the detection of the articles (2, 3) taken and placed on the plate (1) with identification of each article and a determination of its value,
- the reading by the reading device (4) of the identification support of the consumer followed by access by the computer (5) to the data base (8) so as to determine the balance of the account associated with the identified consumer and the calculation of the remaining balance corresponding to the difference between the balance of the account read in the data base (8) and the total amount of the price of the articles (2, 3) situated on the plate (1) followed by updating of the data base (8) with the calculated value of the remaining balance,
- the implementation by the reading device (4) of a procedure to prevent the two transponder modules present on the plate from transmitting at the same time their identification information, this procedure including the transmission by the reading device of a selection code corresponding to one portion of the identification code of the transponder modules to be read, the receiving of this selection code by each module (30) situated on the plate (1), comparing the received selection code with the corresponding portion of the identification code stored by the module and if this comparison reveals a concordance, the transmission by the module of its identification information with a delay determined according to the non-received portion of its identification code.

2. Method according to claim 1,
**characterised in that** the distributed articles include products placed in re-usable receptacles (2) able to be picked up by the consumers and placed on a plate, these receptacles integrating a transponder module (30) of the same type as the transponder modules equipping the identification supports of the consumers, this transponder module including means (34) for storing an article identification code.

3. Method according to one of the preceding claims,
**characterised in that** the distributed articles include bulk products placed in receptacles placed on a respective weighing device (72a, 72b, 72c), the method further including the determination of the value of the products picked up by the consumer according to the weight variation measured by each weighing device and the weighing device having detected this weight variation.

4. Method according to one of the preceding claims,
**characterised in that** the distributed articles include prepacked articles divided by type into housing, each housing being associated with detection means (74) able to detect that an article has been picked up by a consumer, the method including the determination of the value of the picked up article according to the detection means having detected the removal of the article from its housing.

5. Method according to one of the preceding claims,
**characterised in that** it includes the signalling of an anomaly following the detection of the taking of an article without detecting the presence of a consumer identification support at a predetermined location.

6. Method according to one of the preceding claims,
**characterised in that** it includes the signalling of an anomaly when the balance of a consumer moves to a value lower than a predetermined threshold when calculating a new balance.

7. Method according to one of the preceding claims,
**characterised in that** the identification transponder modules (30) are integrated inside the material constituting the articles at the time the latter are manufactured.

8. Method according to one of the preceding claims,
**characterised in that** the transponder modules (30) of consumer identification cards are accessible on reading and writing and memorise the value of a balance, said method further including the updating of this balance on each reading from the transponder module of an identification card.

9. Method according to one of the preceding claims,
**characterised in that** the transponder modules (30) associated with the articles (2, 3) also memorise the price of the article, said method further including the reading of the prices of the articles stored in the transponder modules.

10. Method according to one of the preceding claims,
**characterised in that** the storage means (34) of each transponder module (30) associated with an article are accessible on both reading and writing.

11. Method according to one of the preceding claims,
**characterised in that** each drink (3) is mounted on a base (5) associated with a transponder module (3).
